# EUROPÄISCHE PATENTSCHRIFT

(11) **EP 1 322 857 B1**
(45) Veröffentlichungstag und Bekanntmachung des Hinweises auf die Patenterteilung: **02.11.2005**
(21) Anmeldenummer: 01964936.7
(22) Anmeldetag: 25.08.2001
(51) Int. Cl.: F02M 61/16, F02M 61/18, F02M 51/06

(54) **VERFAHREN ZUM HERSTELLEN EINES VENTILSITZKÖRPERS EINES BRENNSTOFFEINSPRITZVENTILS**
METHOD FOR PRODUCING A VALVE SEAT BODY OF A FUEL INJECTION VALVE
PROCEDE DE PRODUCTION D'UN CORPS DE SIEGE DE SOUPAPE A INJECTION DE CARBURANT

(30) Priorität: 19.09.2000 DE 10046304
(43) Veröffentlichungstag der Anmeldung: 02.07.2003
(73) Patentinhaber: ROBERT BOSCH GMBH, 70442 Stuttgart (DE)
(72) Erfinder: DANTES, Guenter, 71735 Eberdingen (DE)
(74) Vertreter: Körfer, Thomas
(86) Internationale Anmeldenummer: PCT/DE2001/003265
(87) Internationale Veröffentlichungsnummer: WO 2002/025101

(56) Entgegenhaltungen:
- DE-A- 4 221 185
- DE-A- 19 633 260
- DE-C- 4 231 448
- FR-A- 2 782 751

## Beschreibung

### Stand der Technik

In der DE 42 31 448 C1 ist ein Brennstoffeinspritzventil beschrieben, das zur Erzeugung eines Dralls oberhalb des Ventildichtsitzes Drallnuten aufweist, die in einer Führungsbohrung angeordnet sind. Durch den in der Führungsbohrung geführten Ventilschließkörper werden die zum Ventilschließkörper offenen Drallnuten zu Drallkanälen geschlossen. Stromabwärts schließt sich an die Führungsbohrung eine als umlaufende Nut ausgeführte Drallkammer an, in die die Drallnuten mit einer geringfügigen Tangentialkomponente führen. Durch die Tangentialkomponente erhält der in die Drallkammer einströmende Brennstoff eine Umfangsgeschwindigkeit, welche den Brennstoffstrahl beim Austritt aus dem Brennstoffeinspritzventil auffächern läßt und so zu einer besseren Zerstäubung führt.

Die Drallnuten werden durch spanabhebende Verfahren in den Ventilsitzkörper eingebracht. Anschließend werden die Grate, die beim Einbringen der Drallnuten entstehen, an den Übergängen von den Drallnuten in die Führungsbohrung entfernt und die Führungsbohrung und die Ventil sitzfläche verschliffen. -Nach Reinigung des Ventilsitzkörpers von sämtlichen Bearbeitungsrückständen wie Spänen, Kühl- und Schleifmittel, muß der Ventilsitzkörper gehärtet werden, um eine hohe Lebensdauer sicherzustellen.

Der Einsatz spanabhebender Materialbearbeitungsverfahren wirkt sich nachteilig aus, da er zusätzlichen Bearbeitungsaufwand verursacht. Die Übergänge der Drallnuten zur Führungsbohrung weisen nach dem Einbringen Grate auf. Diese müssen in einem zusätzlichen Arbeitsschritt entfernt werden. Darüber hinaus ist es erforderlich anfallende Späne rückstandslos zu entfernen um frühzeitigen Verschleiß des Brennstoffeinspritzventils im Bereich der Führung und des Ventilsitzes zu verhindern.

Weiterhin von Nachteil ist, daß eine spanende Bearbeitung mit einem Wärmeeintrag in das Werkstück verbunden ist, welcher sich auch durch den Einsatz von Kühlmitteln während der Bearbeitung nicht vermeiden läßt. Vor dem Überprüfen des Ventilsitzkörpers auf Maßhaltigkeit ist deswegen eine Abkühlphase nötig.

Aus der DE 196 33 260 A1 geht ein Einspritzventil, insbesondere zum direkten Einspritzen von Kraftstoff in einen Brennraum eines Verbrennungsmotors hervor, mit einem Ventilkörper, der zur Bildung einer Abspritzöffnung eine von einem Ventilsitz umgebene Ventilöffnung aufweist, und mit einer in ihre Schließstellung vorgespannten, einen Schließkopf aufweisenden Ventilnadel, die sich so durch die Ventilöffnung hindurch erstreckt, daß der mit dem Ventilsitz zusammenwirkende Schließkopf bei geschlossenem Ventil abspritzseitig am Ventilsitz anliegt. Um bei einem derartigen Einspritzventil eine genaue und über lange Zeit konstante Kraftstoffzumessung sicherzustellen, ist vorgesehen, daß im Strömungsweg vor der Abspritzöffnung eine Vielzahl von umfangsmäßig verteilten Kraftstoffkanälen derart angeordnet ist, daß aus ihnen austretende Kraftstoffstrahlen oder -strähnen bis hinter die Abspritzöffnung im wesentlich erhalten bleiben, und daß die einzelnen Querschnitte der Kraftstoffkanäle gemeinsam einen die Durchflußmenge bestimmenden Querschnitt des Strömungsweges durch das Ventil festlegen.

Ein aus der DE 197 57 117 A1 bekanntes Verfahren zur Herstellung eines Ventilsitzes für ein Brennstoffeinspritzventil umfaßt neben den bekannten Verfahrensschritten des Herstellens eines Ventilsitzkörpers, des Einbringens einer Druchgangsöffnung im Inneren des Ventilsitzkörpers, des Ausformens eines Ventilsitzbereichs als kegelstumpfförmigen Abschnitt der Durchgangsöffnung und des Ausformens eines Führungsbereichs die zeitgleiche Feinbearbeitung aller Führungsabschnitte im Führungsbereich und des Ventilsitzbereichs mittels einer Masterkugel.

### Vorteile der Erfindung

Das Verfahren gemäß dem Hauptanspruch hat demgegenüber den Vorteil, daß die Drallnuten spanlos eingebracht werden. Dadurch wird das Entstehen von Graten verhindert und der Aufwand bei der Weiterverarbeitung wird verringert. Durch den Entfall eines Arbeitsschritts werden die Kosten in der Produktion verringert.

Durch die in den Unteransprüchen aufgeführten Maßnahmen sind vorteilhafte Weiterbildungen des im Anspruch 1 angegebenen Verfahrens möglich.

Das Verschleifen der Führungsbohrung und des Ventilsitzes wird noch vor dem Einbringen der Drallnuten an der nicht unterbrochenen Innenfläche der Führungsbohrung des Ventilsitzkörpers durchgeführt. Anzahl und Geometrie der Drallnuten können so frei bestimmt werden, ohne eventuell auftretende resonante Schwingungen des Schleifwerkzeugs berücksichtigen zu müssen, wie sie bei bereits eingebrachten, gleichmäßig über den Umfang verteilten Nuten auftreten können.

Weiterhin von Vorteil ist, daß der Ventilsitzkörper noch vor dem Einbringen der Drallnuten gehärtet werden kann. Das Härten ist daher über den Umfang der Führung des Ventilschließkörpers gleichmäßig möglich, da keine unerwünschten Effekte, z.B. an den Kanten beim Übergang von Drallnuten zur Führungsbohrung, auftreten.

Die Verwendung der elektro-chemischen Metallbearbeitung bietet weiterhin den Vorteil, daß das Einbringen der Nuten vollkommen wärmeverzugsfrei ist. Mittels eines geeigneten Verfahrens, z.B. mit einer Lehre, kann die Überprüfung des Ventilsitzkörpers somit sofort erfolgen. Ein Abkühlen des vom Bearbeiten warmen Ventilsitzkörpers ist nicht erforderlich.

### Zeichnung

Ein Ausführungsbeispiel eines erfindungsgemäß hergestellten Brennstoffeinspritzventils ist in der Zeichnung vereinfacht dargestellt und in der nachfolgenden Beschreibung näher erläutert. Es zeigen:
- Fig. 1: einen schematischen Schnitt durch ein Brennstoffeinspritzventil, das mit dem erfindungsgemäßen Verfahren hergestellt wurde;
- Fig. 2: einen schematischen Schnitt im Ausschnitt II der Fig. 1;
- Fig. 3A-3C: schematische Darstellungen als Aufsicht auf einen Ventilsitzkörper für verschiedene Geometrien der Drallnuten und
- Fig. 4: eine schematische Darstellung der elektrochemischen Metallbearbeitung eines Ventilsitzkörpers.

### Beschreibung des Verfahrens

Bevor das erfindungsgemäße Verfahren zum Herstellen eines Ventilsitzkörpers beschrieben wird, soll zum besseren Verständnis des erfindungsgemäßen Verfahrens zunächst anhand von Fig. 1 ein Brennstoffeinspritzventil 1 in einer Gesamtdarstellung bezüglich seiner wesentlichen Bauteile kurz erläutert werden.

Das Brennstoffeinspritzventil 1 ist in der Form eines Brennstoffeinspritzventils für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 angeordnet ist. Die Ventilnadel 3 steht mit einem Ventilschließkörper 4 in Wirkverbindung, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes elektromagnetisch betätigtes Brennstoffeinspritzventil 1, welches über eine Abspritzöffnung 7 verfügt. Der Düsenkörper 2 ist durch eine Dichtung 8 gegen den Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch einen Spalt 26 voneinander getrennt und stützen sich auf einem Verbindungsbauteil 29 ab. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. An der anderen Seite- der Einstellscheibe 15 befindet sich ein Anker 20. Dieser steht über einen ersten Flansch 21 kraftschlüssig mit der Ventilnadel 3 in Verbindung, welche durch eine Schweißnaht 22 mit dem ersten Flansch 21 verbunden ist. Auf dem ersten Flansch 21 stützt sich eine Rückstellfeder 23 ab, welche in der vorliegenden Bauform des Brennstoffeinspritzventils 1 durch eine Hülse 24 auf Vorspannung gebracht wird.

Ein zweiter Flansch 31, welcher mit der Ventilnadel 3 ebenfalls über eine Schweißnaht 33 verbunden ist, dient als unterer Ankeranschlag. Ein elastischer Zwischenring 32, welcher auf dem zweiten Flansch 31 aufliegt, vermeidet Prellen beim Schließen des Brennstoffeinspritzventils 1.

In der Ventilnadelführung 14, im Anker 20 und in dem Ventilsitzkörper 5 verlaufen Brennstoffkanäle 30a, 30b bzw. Ausnehmungen 36, die den Brennstoff, welcher über eine zentrale Brennstoffzufuhr 16 zugeführt und durch ein Filterelement 25 gefiltert wird, zur Abspritzöffnung 7 in dem Ventilsitzkörper 5 leiten. Das Brennstoffeinspritzventil 1 ist durch eine Dichtung 28 gegen eine nicht dargestellte Verteilerleitung abgedichtet.

Im Ruhezustand des Brennstoffeinspritzventils 1 wird der Anker 20 über den ersten Flansch 21 an der Ventilnadel 3 von der Rückstellfeder 23 entgegen seiner Hubrichtung so beaufschlagt, daß der Ventilschließkörper 4 an der Ventilsitzfläche 6 in dichtender Anlage gehalten wird. Bei Erregung der Magnetspule 10 baut diese ein Magnetfeld auf, welches den Anker 20 entgegen der Federkraft der Rückstellfeder 23 in Hubrichtung bewegt, wobei der Hub durch einen in der Ruhestellung zwischen dem Innenpol 13 und dem Anker 20 befindlichen Arbeitsspalt 27 vorgegeben ist. Der Anker 20 nimmt den ersten Flansch 21, welcher mit der Ventilnadel 3 verschweißt ist, und damit die Ventilnadel 3 ebenfalls in Hubrichtung mit. Der mit der Ventilnadel 3 in Wirkverbindung stehende Ventilschließkörper 4 hebt von der Ventilsitzfläche 6 ab und der über die Brennstoffkanäle 30a, 30b bzw. die Ausnehmungen 36 zur Abspritzöffnung 7 gelangende Brennstoff wird abgespritzt.

Wird der Spulenstrom abgeschaltet, fällt der Anker 20 nach genügendem Abbau des Magnetfeldes durch den Druck der Rückstellfeder 23 auf den ersten Flansch 21 vom Innenpol 13 ab, wodurch sich die Ventilnadel 3 entgegen der Hubrichtung bewegt. Dadurch setzt der Ventilschließkörper 4 auf der Ventilsitzfläche 6 auf, und das Brennstoffeinspritzventil 1 wird geschlossen.

Bei erfindungsgemäßer Herstellung des Ventilsitzkörpers 5 wird zunächst ein Rohteil gefertigt, in das mittels spanabhebender Bearbeitung eine zentrale Ausnehmung 35 zur Führung des Ventilschließkörpers 4, eine Drallkammer 37, eine Ventilsitzfläche 6 und eine Abspritzöffnung 7 eingebracht werden. Die beim Bearbeiten anfallenden Späne und noch vorhandene Reste von Kühlmittel, das bei spanabhebender Bearbeitung eingesetzt wird, werden anschließend vollständig entfernt.

In einem nächsten Verfahrensschritt werden die Drallnuten 36 in den Ventilsitzkörper 5 eingebracht. Die Drallnuten 36 können sich nach Querschnitt und Verlauf unterscheiden, wie in Fig. 3A bis 3C dargestellt, und unter Verzicht auf eine Drallbildung auch gerade ausgeführt sein. Der Materialabtrag erfolgt spanfrei. Die eingebrachten Drallnuten 36 sind gratfrei und erfordern keine weiteren Bearbeitungsschritte.

Fig. 3A zeigt ein Ausführungsbeispiel, bei welchem zwei Drallnuten 36a mit rechteckigem Querschnitt und zwei Drallnuten 36b mit halbrundem Querschnitt vorgesehen sind. Bei dem in Fig. 3B dargestellten Ausführungsbeispiel sind mehrere Drallkanäle 36 mit rechteckigem Querschnitt und mit unterschiedlichen Tangentialkomponenten vorhanden. Bei dem in Fig. 3C dargestellten Ausführungsbeispiel sind vier Drallkanäle 36 mit rechteckigem Querschnitt und mit einheitlich gleicher Tangentialkomponente vorhanden.

In einem erfindungsgemäßen Herstellverfahren gemäß einer vorteilhaften Weiterbildung wird die Ausnehmung 35 zusammen mit der Ventilsitzfläche 6 noch vor dem Einbringen der Drallnuten 36 verschliffen. Dabei erhalten die Ventilsitzfläche 6 und die zentrale Ausnehmung 35 des Ventilsitzkörpers 5 ihre endgültige Form und Oberflächenbeschaffenheit. Der Ventilschließkörper 4 wirkt sowohl mit der Ausnehmung 35 als auch mit der Ventilsitzfläche 6 dichtend zusammen. Das abgetragene Material sowie die Reste von Schleifmitteln werden in einem Reinigungschritt entfernt. Danach erfolgt das Härten des Ventilsitzkörpers 5. Sowohl die Ventilsitzfläche 6 als auch die Fläche der Ausnehmung 35 zur Führung des Ventilschließkörpers 4 sind über die Lebensdauer stark beansprucht. Um vorschnellen Verschleiß des Brennstoffeinspritzventils 1 zu verhindern, werden die Oberflächen gehärtet. Die Rotationssymmetrie des Ventilsitzkörpers 5, der noch keine Drallnuten 36 aufweist, erleichtert dabei das gleichmäßige Schleifen und Härten der Oberfläche in der Ausnehmung 35.

Die Drallnuten 36 werden in den Ventilsitzkörper 5 vorzugsweise mittels elektro-chemischer Metallbearbeitung eingebracht, wie sie in Fig. 4 schematisch dargestellt ist. Hierbei erfolgt der Materialabtrag durch einen Gleichstrom, der zwischen einer Werkzeugelektrode 39 und dem Ventilsitzkörper 5 fließt. Ein direkter, elektrisch leitender Kontakt zwischen der Werkzeugelektrode 39 und dem Ventilsitzkörper 5 besteht dabei nicht. Der Stromfluß erfolgt über ein Elektrolyt, das in dem Spalt 40 fließt. Während des Abtragens des Ventilsitzkörpers 5 wird die Werkzeugelektrode 39 in radialer Richtung in den sich durch den Abtragevorgang vergrößernden Spalt 40 nachgeführt, bis die gewünschte Tiefe des Drallkanals 36 erreicht ist. Durch geeignete Formgebung der Werkzeugelektrode 39 kann die Geometrie des Strömungsquerschnitts der Drallnuten 36 bestimmt werden. Die Bearbeitung im Bereich des fertig verschliffenen Ventilsitzes 5 ist durch geeignete Form der Werkzeugelektrode 39 und eines Werkzeugträgers 38 zu verhindern.

Eine andere verfahrensgemäße Möglichkeit Drallnuten 36 in den Ventilsitzkörper 5 einzubringen ist das Erodieren der Drallnuten 36.

Als letzter Verfahrensschritt werden die eingebrachten Drallnuten auf Form und Lage kontrolliert. Wird hierbei eine Übereinstimmung mit den vorgegebenen Sollwerten gefunden, z.B. durch Überprüfen mittels einer Lehre, wird der Ventilschließkörper 5 dem weiteren Montageprozeß des Brennstoffeinspritzventils 1 zugeführt.

## Patentansprüche

1. Verfahren zum Herstellen eines Ventilsitzkörpers (5) eines Brennstoffeinspritzventils (1) mit zumindest einer Drallnut (36) in einer Ausnehmung (35) zur Erzeugung eines Dralls, wobei eine Ventilsitzfläche (6) des Ventilsitzkörpers (5) mit einem Ventilschließkörper (4) des Brennstoffeinspritzventils (1) zu einem Dichtsitz zusammenwirkt und die Ausnehmung (35) als Führung des Ventilschließkörpers (4) dient, mit den Verfahrensschritten
Fertigen eines Rohteils des Ventilsitzkörpers (5),
Einbringen der Ausnehmung (35), der Ventilsitzfläche (6) und zumindest einer Abspritzöffnung (7) in das Rohteil des Ventilsitzkörpers (5) und
Einbringen der zumindest einen Drallnut (36) in die Ausnehmung (35),
**dadurch gekennzeichnet,**
**daß** das Einbringen der zumindest einen Drallnut (36) in die Ausnehmung (35) durch einen spanlosen Bearbeitungsschritt erfolgt und
**daß** die zumindest eine Drallnut (36) nach dem Härten des Ventilsitzkörpers (5) eingebracht wird.

2. Verfahren zum Herstellen eines Ventilsitzkörpers (5) nach Anspruch 1,
**dadurch gekennzeichnet,**
**daß** die zumindest eine Drallnut (36) nach dem Verschleifen von Ventilsitzfläche (6) und Ausnehmung (35) eingebracht wird.

3. Verfahren zum Herstellen eines Ventilsitzkörpers (5) nach einem der Ansprüche 1 bis 2,
**dadurch gekennzeichnet**,
das die zumindest eine Drallnut (36) durch eine elektrochemische Metallbearbeitung in den Ventilsitzkörper (5) eingebracht wird.

4. Verfahren zum Herstellen eines Ventilsitzkörpers (5) nach einem der Ansprüche 1 bis 2,
**dadurch gekennzeichnet,**
**daß** die zumindest eine Drallnut (36) durch Erodieren in den ventilsitzkörper (5) eingebracht wird.

5. Verfahren zum Herstellen eines Ventilsitzkörpers (5) nach einem der Ansprüche 1 bis 4,
**dadurch gekennzeichnet,**
**daß** nach dem Einbringen der Drallnut (36) die Lage der Drallnut (36) relativ zur Abspritzöffnung (7) überprüft wird.

## Claims

1. Process for producing a valve seat body (5) of a fuel injection valve (1) with at least one swirl groove (36) in a recess (35) for generating a swirl, a valve seat face (6) of the valve seat body (5) interacting with a valve-closure body (4) of the fuel injection valve (1) to form a sealing seat, and the recess (35) serving as a guide for the valve-closure body (4), comprising the process steps of
manufacturing a blank of the valve seat body (5),
introducing the recess (35), the valve seat face (6) and at least one discharge opening (7) into the blank of the valve seat body (5), and
introducing the at least one swirl groove (36) into the recess (35),
**characterized**
**in that** the introduction of the at least one swirl groove (36) into the recess (35) is effected by a chipless machining step, and
**in that** the at least one swirl groove (36) is introduced after the valve seat body (5) has been hardened.

2. Process for producing a valve seat body (5) according to Claim 1, **characterized in that** the at least one swirl groove (36) is introduced after the grinding of valve seat face (6) and recess (35).

3. Process for producing a valve seat body (5) according to one of Claims 1 to 2, **characterized in that** the at least one swirl groove (36) is introduced into the valve seat body (5) by electrochemical machining of metal.

4. Process for producing a valve seat body (5) according to one of Claims 1 to 2, **characterized in that** the at least one swirl groove (36) is introduced into the valve seat body (5) by EDM.

5. Process for producing a valve seat body (5) according to one of Claims 1 to 4, **characterized in that** the position of the swirl groove (36) in relation to the discharge opening (7) is checked after the swirl groove (36) has been introduced.

## Revendications

1. Procédé de fabrication d'un corps de siège de soupape (5) d'un injecteur de carburant (1) comprenant au moins une rainure hélicoïdale (36) dans un évidement (35) pour générer une rotation, dans lequel une surface de siège de soupape (6) du corps de siège de soupape (5) coopère avec un corps de fermeture de soupape (4) de l'injecteur de carburant (1) pour former un siège d'étanchéité, et l'évidement (35) sert au guidage du corps de fermeture de soupape (4), avec les étapes de procédé suivantes :
- fabrication d'une pièce brute du corps de siège de soupape (5),
- aménagement de l'évidement (35), de la surface de siège de soupape (6) et d'au moins une ouverture d'éjection (7) dans la pièce brute du corps de siège de soupape (5), et
- aménagement d'au moins une rainure hélicoïdale (36) dans l'évidement (35),
**caractérisé en ce que**
l'aménagement d'au moins une rainure hélicoïdale (36) dans l'évidement (35) s'effectue par une étape d'usinage sans copeaux, et au moins une rainure hélicoïdale (36) est aménagée après le durcissement du corps de siège de soupape (5).

2. Procédé de fabrication d'un corps de siège de soupape (5) selon la revendication 1,
**caractérisé en ce qu'**
au moins une rainure hélicoïdale (36) est aménagée après le meulage de la surface de siège de soupape (6) et de l'évidement (35).

3. Procédé de fabrication d'un corps de siège de soupape (5) selon la revendication 1 ou 2,
**caractérisé en ce qu'**
au moins une rainure hélicoïdale (36) est aménagée dans le corps de siège de soupape (5) par un traitement électrochimique de métal.

4. Procédé de fabrication d'un corps de siège de soupape (5) selon la revendication 1 ou 2,
**caractérisé en ce qu'**
au moins une rainure hélicoïdale (36) est aménagée dans le corps de siège de soupape (5) par érosion.

5. Procédé de fabrication d'un corps de siège de soupape (5) selon l'une quelconque des revendications 1 à 4,
**caractérisé en ce qu'**
après l'aménagement de la rainure hélicoïdale (36) la position de celle-ci par rapport à l'ouverture d'éjection (7) est vérifiée.
